# EUROPÄISCHE PATENTSCHRIFT

(11) **EP 1 460 161 B1**
(45) Veröffentlichungstag und Bekanntmachung des Hinweises auf die Patenterteilung: **09.04.2008**
(21) Anmeldenummer: 03405871.9
(22) Anmeldetag: 05.12.2003
(51) Int. Cl.: D05B 65/00, D05C 11/20

(54) **Vorrichtung zum Schneiden der Hinterfäden bei Schiffchenstickmaschinen**
Device for cutting the rear thread in shuttle embroidery machines
Dispositif pour couper le fil arrière dans des machines à broder à navette

(30) Priorität: 21.03.2003 CH 4700003
(43) Veröffentlichungstag der Anmeldung: 22.09.2004
(73) Patentinhaber: Franz Lässer AG, CH-9444 Diepoldsau (CH)
(72) Erfinder: Lässer, Franz, 9444 Diepoldsau (CH)
(74) Vertreter: Riederer, Conrad A.

(56) Entgegenhaltungen:
- EP-A- 0 638 682
- DE-A- 2 065 264
- DE-A- 2 226 791
- US-A- 4 627 368
- US-A- 5 383 416

## Beschreibung

Die vorliegende Erfindung betrifft eine Vorrichtung zum Schneiden der Hinterfäden bei Schiffchenstickmaschinen, welche eine Vielzahl von Stickstellen aufweisen, wobei jeder dieser Stickstellen hinter einer Stichplatte ein den Hinterfaden lieferndes Schiffchens zugeordnet ist, welches von einem Treiberbalken hin und her bewegbar ist. In der im Jahr 1909 veröffentlichten DE 226 828 wird beschrieben, dass man die Hinterfäden schneiden kann, indem man mit Messer oder Schere in der Hand an der Maschine entlanggeht und hierbei die zu hunderten in fortlaufender Reihe sich dem Messer entgegenstehenden Fäden abschneidet. Dies muss sehr sorgfältig ausgeführt werden, damit mit der Schere oder dem Messer nicht der Stickboden verletzt wird. Nachteilig ist dabei weiter, dass es stark vom handwerklichen Geschick der ausführenden Person abhängt, ob der Schnitt im gewünschten Abstand vom Stickboden erfolgt. Insbesonders für Applikationsarbeiten sollte der Hinterfaden nicht zu nahe am Stickboden abgeschnitten werden. Schliesslich ist auch nachteilig, dass nach dem Schneiden mit dem Messer oder der Schere nur relativ kurze Fadenlängen zum Ansticken zur Verfügung stehen.

Die aus dem Jahr 1972 datierende DE 2 226 791 zeigt eine stationäre Vorrichtung; mit der die auf der Vorderseite des Stickbodens zum Sticken verwendeten Nadelfäden geschnitten werden können. Diese Vorrichtung besitzt eine sich entlang der ganzen Länge parallel zum Gatter erstreckende Führung, an der ein Messer tragender Schlitten gleitend geführt ist. Die Bewegung des Schlittens mit dem Messer wird durch ein Seil bewirkt, das an beiden Enden des Gatters mit Zugvorrichtungen verbunden ist (Seite 5, Zeilen 9 bis 21). Bei einem Garnwechsel muss das Gatter angehoben werden, damit die Nadelfäden relativ zur Schnittkante des Messers eine Schrägstellung einnehmen. Anschliessend werden alle Nadeln zurückbewegt. Hierauf werden Vorrichtungen betätigt, die das Herausziehen der Nadelfäden aus den Nadelöhren verhindern. Mit dem Seilzug wird dann das Messer rasch seiner Führung entlang bewegt und schneidet die zwischen dem Stickboden und den Nadelöhren gespannten Nadelfäden nahe am Stickboden ab. Das Anheben des Gatters dient nicht nur dazu, den Nadelfäden die bereits erwähnte Schrägstellung zu erteilen, sondern vor allem dazu, die Länge der nach dem Schneidevorgang von den Nadeln herabhängenden Fadenlängen so zu bemessen, dass das nachfolgende Ansticken sicher eingeleitet werden kann (S. 6, Zeilen 1 bis 28, Seite 7, Zeilen 1 bis 3).

Diese Druckschrift zeigt nur eine Schneidvorrichtung für die Vorder- oder Nadelfäden, nicht aber für die Hinter- oder Schiffchenfäden. Auf der Schiffchenseite der Maschine herrschen eben völlig andere Verhältnisse als auf der Nadelseite. So ist beispielsweise die beim Schneidvorgang zur Verfügung stehende Länge des Schiffchenfadens zwischen der Stickplatte und dem Stickboden wesentlich kleiner als die Länge des Nadelfadens zwischen dem Stickboden und dem Nadelöhr. Auch kann die Schneidvorrichtung nicht stationär über dem auf- und abwärtsbeweglichen Treiberbalken angebracht werden, ohne dass dadurch die nutzbare Stickhöhe verkleinert würde, denn in der untersten Stellung des Gatters befindet sich die obere Stoffwelle nahe über dem Treiberbalken. Schon die eingangs erwähnte DE 226 828 aus dem Jahre 1908 wie auch später die EP 0 638 682 von 1965 sehen daher Schneidvorrichtungen für den Schiffchenfaden vor, die beim Sticken unterhalb der Schiffchen angeordnet sind und zum Schneiden in die Schneidstellung zwischen Stickplatte und Stickboden bewegt werden müssen. Diese Schneidvorrichtungen sind dementsprechend kompliziert und teuer.

Ein Schneiden des Hinterfadens ist beispielsweise notwendig, wenn die Schiffchen ersetzt werden sollen, z.B. wenn sie praktisch leer sind. Um die Schiffchen zu entfernen, wird daher zuerst der Hinterfaden geschnitten und dann werden die oberen Treiber individuell von Hand geöffnet, worauf die Schiffchen entnommen werden können. Statt die Schiffchen von Hand zu öffnen, sieht die GB 1,063,070 einen Schlitten vor, der parallel zum Treiberbalken verschoben werden kann und dabei die oberen Treiber erfasst und sie soweit bewegt, dass sie die Schiffchen zur Entnahme freigeben. Nach dem Einfüllen der neuen Schiffchen kann der Schlitten auch dazu benützt werden, die oberen Treiber wieder in die Schliessstellung zu bringen. Diese Vorrichtung hat jedoch den Nachteil, dass die Führung des Schlittens durch die Köpfe der Spannschrauben für die Spannfedern der oberen Treiber erfolgt, was keine gute Führung des Schlittens erlaubt. Dieser Nachteil ist durch die neue Treiberbalkeneinheit gemäss der EP 1,055,761 behoben worden, welche keine Spannschrauben aufweist. Bei dieser Treiberbalkeneinheit besteht der Treiberbalken aus einem Profil, in welches die Treibernägel in Bohrungen eingesetzt sind. Am Profil ist oben eine T-förmige Führung vorgesehene. Wenn somit ein Schiffchenwechsel vorgenommen werden soll, kann der Schlitten auf den Treiberbalken aufgesetzt und darauf verschoben werden, um die Treiber zu öffnen. Die T-förmige Führung ermöglicht eine praktisch spielfreie Führung dieses Schlittens.

Es ist Aufgabe der vorliegenden Erfindung, eine Vorrichtung zum Schneiden der Hinterfäden bei Schiffchenstickmaschinen zu schaffen, welche ein gleichmässiges Schneiden aller Hinterfäden gestattet. Auch sollten die aus dem Stickboden und nach Möglichkeit auch die aus den Stichlöchern der Stichplatte ragenden Fadenenden die gewünschte Länge besitzen.

Die Lösung dieser Aufgabe wird durch eine Vorrichtung der eingangs erwähnten Art erreicht, welche erfindungsgemäss gekennzeichnet ist durch einen Schlitten, welcher von einer Führungsbahn geführt längs zum Treiberbalken verschiebbar ist, einen am Schlitten angeordneten oder ausgebildeten Messerträger, der sich in den Bereich vor den Stichlöchern zur Stichplatte erstreckt, und ein am Messerträger angeordnetes Messer, welches im Bereich vor den Stichlöchern der Stichplatte eine Schneide zum Schneiden des Hinterfadens besitzt.

Da das Messer durch einen Schlitten geführt wird, erfolgt das Schneiden aller Hinterfäden an der gleichen Stelle im Raum zwischen Stickboden und Stichplatte. Im Gegensatz zum manuellen Schneiden der Hinterfäden besteht deshalb keinerlei Gefahr einer Beschädigung des Stickbodens durch das Messer. Ein besonderer Vorteil besteht auch darin, dass gemäss einem bevorzugten Ausführungsbeispiel der Schlitten Gleitflächen zum Oeffnen, bzw. Schliessen, der oberen Treiber aufweisen kann. Dies ermöglicht das Schneiden der Hinterfäden und das Oeffnen der Treiber in einem einzigen Arbeitsgang.

Vorteilhaft ist die Schneide, in Schnittrichtung betrachtet, in einem Abstand hinter der Vorderkante des Messerträgers angeordnet. Nach dem Abschneiden beträgt somit die aus dem Stichloch ragende Fadenlänge den doppelten Abstand zwischen Schneide und Vorderkante des Messerträgers. Diese Fadenlänge ist genügend gross, um ein problemloses Wiederansticken zu ermöglichen.

Der Messerträger kann einen Fuss aufweisen, dessen freies Ende in einem Abstand von der Schneide angeordnet ist. Dadurch wird sichergestellt, dass die Schneide nie in Berührung mit dem Stickboden kommt und diesen beschädigt.

Zweckmässigerweise ist im Fuss des Messerträgers ein Schlitz zur Halterung des Messers angeordnet. Dadurch wird eine stabile Halterung des Messers gewährleistet.

Eine vorteilhafte Ausführungsform sieht vor, dass am Messerträger fest oder verstellbar ein Abstandhalter angeordnet ist, der sich über die Schnittebene der Schneide hinaus erstreckt. Durch diesen Abstandhalter wird der Stickboden etwas aus der Stickebene hinausbewegt, so dass er beispielsweise 3 mm von der Schneide entfernt ist. Diesem Abstand entspricht nach dem Schneiden der Hinterfäden die Länge der aus dem Stickboden herausragenden Fadenenden.

Vorzugsweise ist das Messer nachstellbar am Messerträger befestigt und mit Sollbruchstellen versehen. Solche Messer sind im Handel erhältlich und erweisen sich als sehr praktisch, denn beim Stumpfwerden der Schneide kann der stumpfe Abschnitt abgebrochen und das Messer nachgestellt werden.

Die Vorderkante des Messerträgers kann eine Aussparung als Fadenfänger aufweisen. Dadurch wird gewährleistet, dass der Faden sicher erfasst wird.

Zweckmässigerweise ist die Führungsboden derart ausgebildet, z.B. mit T-förmigem Querschnitt, dass ein Abheben oder seitliches Kippen des Schlittens bei der Verschiebung längs zum Treiberbalken verhindert wird.

Wenn der Schlitten Gleitflächen zum Oeffnen bzw. Schliessen der oberen Treiber aufweist, ist der Messerträger vorteilhaft lösbar am Schlitten angeordnet. Der Schlitten kann dann auch zum Oeffnen der oberen Treiber ohne gleichzeitiges Schneiden verwendet werden. Es hat sich als praktisch erwiesen, den Messerträger derart auszubilden, dass er über den Griff des Schlittens stülpbar ist.

Ausführungsbeispiele werden nun unter Bezugnahme auf die Zeichnungen beschrieben. Sie zeigen:
- Figur 1:: in perspektivischer Darstellung die Vorrichtung beim Schneiden während der Verschiebung auf dem Trägerbalken, wobei auch ein Teil des Stöcklis mit den Schifflibahnen und der Stichplatte sichtbar sind,
- Figur 2:: den Messerträger mit dem Messer,
- Figur 3:: eine Teilansicht von oben auf den Messerträger, welche die Befestigung des Messers am Messerträger darstellt
- Figur 4:: ein weiteres Ausführungsbeispiel der Vorrichtung zum Schneiden und
- Figur 5:: eine Ansicht der Vorrichtung von rechts ,

In Figur 1 ist ein Teil des Treiberbalkens 11 und des sogenannten Stöcklis 13 einer Schiffchenstickmaschine ersichtlich. Das Stöckli 13 enthält die Schifflibahnen 25 entlang welchen die Schiffli 27 (nur eines ist gezeigt) von den Treibern 19,17 auf- und abbewegt werden können. Auch Stichplatten 29 stellen Teil des Stöcklis 13 dar. Die Stichplatten 29 weisen Stichlöcher 31 auf, in welche die Nadeln eindringen können. Die Stickebene, also die Ebene, in welcher der zu bestickende Stickboden angeordnet ist, befindet sich beim Sticken direkt vor den Stichplatten 29, so dass der Stickboden an diesen anliegt.

Fig.1 zeigt aber das Stöckli 13 und den Treiberbalken 11 in einer Stellung, in der sie von der Stickebene wegbewegt wurden. Es besteht somit ein Zwischenraum zwischen dem Stickboden und der Stichplatte 29, um ein Schneiden der Hinterfäden 33 zu ermöglichen. so dass die Vorrichtung 21 zum Schneiden des Hinterfadens auf den Treiberbalken 11 aufgesetzt werden kann. Der Stickboden ist in der Zeichnung nicht ersichtlich. Er verläuft aber in einer Ebene praktisch parallel zur Stichplatte 29. Die zu schneidenden Hinterfäden 33 erstrecken sich von der Stichplatte 29 zu dem nicht dargestellten Stickboden und ragen dort, wo sie in der Zeichnung zu enden scheinen, aus dem Stickboden.

Wie in der EP 1 055 761 beschrieben, besteht der Treiberbalken 11 aus einem Aluminiumprofil 15, in welchem die oberen Treiber 17 und die unteren Treiber 19 angeordnet sind. Oben am Profil 15 befindet sich eine Führungsbahn 20 mit vorzugsweise T-förmigem Querschnitt. Der Schlitten 35, der vorteilhaft aus Kunststoff besteht, besitzt eine Führung mit entsprechendem Querschnitt (wie in Fig. 5: 20') und kann zum Schneiden entlang der Führungsbahn 20 auf dem Treiberbalken 11 in Richtung des Pfeils 23 verschoben werden.

Die Schneidvorrichtung 21 besteht im wesentlichen aus einem Schlitten 35, einem am Schlitten 35 angeordneten Messerträger 37 und dem Messer 39. Der Messerträger 37 ist aus Blech, z.B. Stahlblech geformt. Es wäre aber auch eine Konstruktion aus Kunststoff möglich. Die Schneide 41 des Messers ist, in Schnittrichtung 23 betrachtet, in einem Abstand hinter der Vorderkante 43 des Messerträgers 37 angeordnet. Der Messerträger 37 weist einen Fuss 45 auf, der sich gegen den Stickboden hin erstreckt und dessen freies Ende in einem Abstand von der Schneide 41 angeordnet ist. Der Fuss 45 weist einen Schlitz 47 zur Halterung des Messers 39 auf. Am Messerträger 37 ist fest oder verstellbar ein Abstandhalter 49 angeordnet, der sich über die Schnittebene der Schneide 41 hinaus erstreckt und am Stickboden anliegt. Dadurch wird der Stickboden im gewünschten Abstand zur Schneide 41 gehalten.

Das Messer 39 ist nachstellbar mit der Schraube 51 (Fig. 3), der Mutter 53 und dem U-Profil 55 am Messerträger 37 befestigt. Es kann ein handelsübliches Messer Verwendung finden, das eine Anzahl von Abschnitten aufweist, welche durch Sollbruchstellen voneinander abgegrenzt sind.

Der Messerträger 37 weist eine Oeffnung 57 auf, mit welcher er über den Griff 59 des Schlittens 35 gestülpt werden kann.

Bei dem in Fig. 1 dargestellten Schneidgerät dient der Schlitten 35 nicht nur der genauen Führung der Schneide 41, sondern auch dem Oeffnen und Schliessen der oberen Treiber 17. Zu diesem Zweck besitzt der Schlitten 35 die Gleitflächen 52 bzw. 54.

Zum Oeffnen der oberen Treiber 17 und Schneiden der Hinterfäden 33 wird das Schneidgerät 21 auf den Treiberbalken 11 aufgesetzt und entlang der Führungsbahn 20 in Richtung des Pfeils 23 verschoben. Dabei werden die Laschen 18 der oberen Treiber 17 von der Gleitfläche 52 erfasst und die Treiber von der rechts in Fig. 1 befindlichen Stellung in die links in Fig. 1 gezeigte Stellung gebracht. Gleichzeitig wird der jeweilige Hinterfaden von der Vorderkante 43 erfasst und etwas aus dem Schiffchen 27 herausgezogen, bis er von der Schneide 41 geschnitten wird.

Zum Schliessen der oberen Treiber 17 wird der Schlitten 35 um 180 Grad gewendet und entlang der Führungsbahn 20 verschoben. Dabei werden die Laschen 18 von der inneren Gleitfläche 54 erfasst, und die Treiber 17 werden in die links in Fig. 1 gezeigte Stellung zurückgeführt.

In Fig. 4 und 5 wird eine Ausführungsform gezeigt, die lediglich dem Schneiden der Hinterfäden dient, aber sonst im wesentlichen gleich ausgebildet ist, wie dies unter Bezugnahme auf die Figuren 1 bis 3 beschrieben wurde.

Zusammenfassend kann folgendes festgehalten werden:
Die Schneidvorrichtung 21 für Hinterfäden besitzt einen Schlitten 35, der von der T-förmigen Führungsbahn 20 sicher geführt längs zum Treiberbalken 11 verschiebbar ist. Am Schlitten 35 ist der Messerträger 37 mit dem Messer 39 angeordnet. Der Schlitten 35 weist eine Gleitfläche 52 auf, um beim Schneiden gleichzeitig die oberen Treiber 17 zu öffnen, damit die Schiffchen 27 entnommen werden können. Beim Verschieben des Schlittens 35 wird der Hinterfaden 33 zuerst von der Vorderkante 43 erfasst und etwas aus dem Schiffchen 27 herausgezogen, bis er von der Schneide 41 geschnitten wird. Es steht dann eine genügende Fadenlänge zum Wiederansticken zur Verfügung. Der Abstandhalter 49 bewirkt, dass das nach dem Schneiden aus dem Stoffboden ragende Fadenstück eine genügende Länge aufweist, wie sie beispielsweise bei Applikationsarbeiten benötigt wird.

## Patentansprüche

1. Vorrichtung zum Schneiden der Hinterfäden bei Schiffchenstickmaschinen, welche eine Vielzahl von Stickstellen aufweisen, wobei jeder dieser Stickstellen hinter einer Stichplatte (29) ein den Hinterfaden (33) lieferndes Schiffchen (27) zugeordnet ist, welches von einem Treiberbalken (11) hin- und herbewegbar ist, **gekennzeichnet durch**
einen Schlitten (35), welcher von einer Führung (20) geführt längs zum Treiberbalken (11) verschiebbar ist,
einen am Schlitten (35) angeordneten oder ausgebildeten Messerträger (37), der sich in den Bereich vor den Stichlöchern (31) der Stichplatte (29) erstreckt, und
ein am Messerträger (37) angeordnetes Messer, welches im Bereich vor den Stichlöchern (31) der Stickplatte (29) eine Schneide (41) zum Schneiden des Hinterfadens (33) besitzt.

2. Vorrichtung nach Anspruch 1, **dadurch gekennzeichnet, dass** die Schneide (41) in Schnittrichtung betrachtet, in einem Abstand hinter der Vorderkante (43) des Messerträgers (37) angeordnet ist.

3. Vorrichtung nach Anspruch 1 oder 2, **dadurch gekennzeichnet, dass** der Messerträger (37) einen Fuss (45) aufweist, dessen freies Ende in einem Abstand von der Schneide (41) angeordnet ist.

4. Vorrichtung nach einem der Ansprüche 1 bis 3, **dadurch gekennzeichnet, dass** der Fuss (45) einen Schlitz (47) zur Halterung des Messers (39) aufweist.

5. Vorrichtung nach einem der Ansprüche 1 bis 4, **dadurch gekennzeichnet, dass** am Messerträger (37) fest oder verstellbar ein Abstandhalter (49) angeordnet ist, der sich über die Schnittebene der Schneide (41) hinaus erstreckt.

6. Vorrichtung nach einem der Ansprüche 1 bis 5, **dadurch gekennzeichnet, dass** das Messer (39) nachstellbar am Messerträger (37) befestigt und mit Sollbruchstellen versehen ist.

7. Vorrichtung nach einem der Ansprüche 2 bis 6, **dadurch gekennzeichnet, dass** die Vorderkante (43) des Messerträgers (37) eine Aussparung als Fadenfänger aufweist.

8. Vorrichtung nach einem der Ansprüche 1 bis 7, **dadurch gekennzeichnet, dass** die Führungsbahn (20) derart ausgebildet ist, z.B. mit T-Profil, dass ein Abheben oder seitliches Kippen des Schlittens (35) bei der Verschiebung längs zum Treiberbalken (11) verhindert wird.

9. Vorrichtung nach einem der Ansprüche 1 bis 8, **dadurch gekennzeichnet, dass** der Schlitten (35) Gleitflächen (52,54) zum Oeffnen bzw. Schliessen der oberen Treiber (17) aufweist.

10. Vorrichtung nach einem der Ansprüche 1 bis 9, **dadurch gekennzeichnet, dass** der Messerträger (37) lösbar am Schlitten (35) angeordnet ist.

11. Vorrichtung nach Anspruch 10, **dadurch gekennzeichnet, dass** der Messerträger (37) über den Griff (59) des Schlittens (35) stülpbar ist.

## Claims

1. Device to cut the rear threads on Schiffli-type embroidery machines which are equipped with a plurability of embroidery stations, each embroidery station being associated behind a stitch plate (29) with a shuttle (27) being movable back and forth by a driver bar (11) **characterized by**
a sledge (35) being movable along a guide way (20) extending along the driver bar (11),
a knife carrier (37) located or formed on the sledge (35) in the region of the needle holes (31) of the stitch plate (29), and
a knife located on the knife carrier (37), said knife comprising in the region in front of the stitch plate (29), a cutting edge (41) to cut the rear thread.

2. Device according to claim 1, **characterized in that**, seen in direction of cutting, the cutting edge (41) is located at a distance from the front edge (43) of the knife carrier (37).

3. Device according to claim 1 or 2, **characterized in that** the knife carrier (37) has a foot (45) having a free end located at a distance from the cutting edge (41).

4. Device according to one of the claims 1 to 3, **characterized in that** the foot (45) has a slot (47) to hold the knife (39).

5. Device according to one of the claims 1 to 4, **characterized in that** a distance holder (49) is located fix or adjustable on the knife carrier (37) and extending beyond the cutting plane of the cutting edge (41).

6. Device according to one of the claims 1 to 5, **characterized in that** the knife (39) is adjustably mounted on the knife carrier (37) and provided with preset breaking lines.

7. Device according to one of the claims 2 to 6, **characterized in that** the front edge (43) of the knife carrier (37) has a recess acting as thread catcher.

8. Device according to one of the claims 1 to 7, **characterized in that** the guide way (20) is formed in such a way, e.g. having a T-profile, as to prevent lifting-off or lateral tilting of the sledge (35) when it is moved along the driver bar (11).

9. Device according to one of the claims 1 to 8, **characterized in that** the sledge (35) has glide planes (52, 54) for opening or closing, respectively, of the upper driver pins (17).

10. Device according to one of the claims 1 to 9, **characterized in that** the knife carrier (37) is removably connected to the sledge (35).

11. Device according to claim 10, **characterized in that** the knife carrier (37) can be put over the grip (59) of the sledge (35).

## Revendications

1. Dispositif pour couper les fils arrière pour les machines à broder à navette qui présentent une multitude d'endroits à broder, une navette (27) qui livre le fil arrière (33) étant assignée à chacun de ces endroits à broder derrière une plaque d'aiguilles (29), navette qui peut être déplacée en va-et-vient par une barre de pilotes (11),
**caractérisé par**
un coulisseau (35) qui peut être déplacé en étant guidé par un guidage (20) le long de la barre de pilotes (11),
un support de couteau (37), placé ou configuré sur le coulisseau (35), qui s'étend dans la zone devant les trous d'aiguilles (31) de la plaque d'aiguilles (29) et
un couteau placé sur le support de couteau (37) qui possède une lame (41) pour couper le fil arrière (33) dans la zone devant les trous d'aiguilles (31) de la plaque d'aiguilles (29).

2. Dispositif selon la revendication 1, **caractérisé en ce que** la lame (41) est placée à un écart derrière le bord antérieur (43) du support de couteau (37), ceci étant vu dans le sens de la coupe.

3. Dispositif selon la revendication 1 ou 2, **caractérisé en ce que** le support de couteau (37) présente un pied (45) dont l'extrémité libre est placée à un écart de la lame (41).

4. Dispositif selon l'une des revendications 1 à 3, **caractérisé en ce que** le pied (45) présente une fente (47) pour le maintien du couteau (39).

5. Dispositif selon l'une des revendications 1 à 4, **caractérisé en ce qu'**un écarteur (49) qui s'étend au delà du plan de coupe de la lame (41) est placé de manière fixe ou réglable sur le support de couteau (37).

6. Dispositif selon l'une des revendications 1 à 5, **caractérisé en ce que** le couteau (39) est fixé en étant ajustable sur le support de couteau (37) et est pourvu de points destinés à la rupture.

7. Dispositif selon l'une des revendications 2 à 6, **caractérisé en ce que** le bord antérieur (43) du support de couteau (37) présente un évidement comme retenue de fil.

8. Dispositif selon l'une des revendications 1 à 7, **caractérisé en ce que** la glissière de guidage (20) est configurée de telle manière, par exemple avec un profilé en T, qu'un soulèvement ou un basculement latéral du coulisseau (35) est empêché lors du déplacement le long de la barre de pilotes (11).

9. Dispositif selon l'une des revendications 1 à 8, **caractérisé en ce que** le coulisseau (35) présente des surfaces de glissement (52, 54) pour ouvrir et fermer les pilotes supérieurs (17).

10. Dispositif selon l'une des revendications 1 à 9, **caractérisé en ce que** le support de couteau (37) est placé amovible sur le coulisseau (35).

11. Dispositif selon la revendication 10, **caractérisé en ce que** le support de couteau (37) peut être fait passer sur le manche (59) du coulisseau (35).
